# EUROPÄISCHE PATENTSCHRIFT

(11) **EP 2 212 543 B1**
(45) Veröffentlichungstag und Bekanntmachung des Hinweises auf die Patenterteilung: **19.12.2012**
(21) Anmeldenummer: 08804639.6
(22) Anmeldetag: 24.09.2008
(51) Int. Cl.: F02M 51/06

(54) **BRENNSTOFFEINSPRITZVENTIL**
FUEL INJECTION VALVE
SOUPAPE D'INJECTION DE CARBURANT

(30) Priorität: 18.10.2007 DE 102007049945
(43) Veröffentlichungstag der Anmeldung: 04.08.2010
(73) Patentinhaber: Robert Bosch GmbH, 70442 Stuttgart (DE)
(72) Erfinder: REITER, Ferdinand, 71706 Markgroeningen (DE)
(86) Internationale Anmeldenummer: PCT/EP2008/062727
(87) Internationale Veröffentlichungsnummer: WO 2009/053196

(56) Entgegenhaltungen:
- EP-A- 0 781 915
- EP-A- 1 754 882

## Beschreibung

### Stand der Technik

Die Erfindung geht aus von einem Brennstoffeinspritzventil nach der Gattung des Hauptanspruchs.

Aus der EP 0 487 199 A1 ist bereits ein Brennstoffeinspritzventil für Brennstoffeinspritzanlagen von Brennkraftmaschinen bekannt, das einen erregbaren Aktuator in Form eines elektromagnetischen Kreises mit einer Magnetspule, einem äußeren Magnetkreisbauteil und einem bewegbaren Anker zur Betätigung eines Ventilschließkörpers, der mit einem an einem Ventilsitzkörper vorgesehenen Ventilsitz zusammenwirkt, aufweist. Im Gegensatz zu den meisten anderen bekannten Brennstoffeinspritzventilen (Figur 1 der EP 0 487 199 Al) besitzt das Brennstoffeinspritzventil keinen als Brennstoffeinlassstutzen und Innenpol dienenden rohrförmigen Kern, der von der Magnetspule umgeben ist. Stattdessen ist das äußere Magnetkreisbauteil topfförmig ausgeführt, wobei das Magnetkreisbauteil derart im Ventil eingebaut ist, dass es über die Magnetspule gestülpt ist. Geschlossen wird der elektromagnetische Kreis durch ein Verschlussteil, das von unten in das Magnetkreisbauteil eingeschoben ist. Der bewegliche Anker ist im Spulenkörper bzw. in einer inneren Öffnung des Verschlussteils geführt. Der gesamte Aktuator ist von einer Kunststoffumspritzung umschlossen, die auch einen zuströmseitigen Anschlussstutzen bildet.

Aus der DE 197 12 922 A1 ist auch bereits ein Brennstoffeinspritzventil bekannt, bei dem auf einen als Brennstoffeinlassstutzen und Innenpol dienenden rohrförmigen Kern, der von der Magnetspule umgeben ist, verzichtet ist. Das Brennstoffeinspritzventil zeichnet sich dadurch aus, dass sowohl der zuströmseitige Anschlussstutzen als auch das als Ventilsitzträger dienende Anschlussteil als tiefgezogene Blechteile ausgeführt sind. Die Blechteile sind durch eine über die Fließgrenze ihres Materials überschreitende Verformungsbeanspruchung geformt und zur Bildung eines Ventilgehäuses mittels Verbindungszapfen miteinander verbunden. Aus der EP 1754882 ist bereits ein Brennstoffeinspritzventil bekannt wobei ein Sputenraum von einem Magnetkreisbauteil, einem Deckelteil und nach innen von einem Hülsemköper begrenzt ist, wobei Hülsemkörper und Deckelteil miteinander verschweiβt sind.

### Vorteile der Erfindung

Das erfindungsgemäße Brennstoffeinspritzventil mit den kennzeichnenden Merkmalen des Hauptanspruchs hat den Vorteil, dass auf einfache und kostengünstige Art und Weise ein besonders kompakter Aufbau im Bereich des Magnetkreises sowie auch in den Bereichen stromaufwärts und stromabwärts des Magnetkreises realisierbar ist, so dass ein sehr kleines, handliches Einspritzventil entsteht. Erfindungsgemäß ist eine einfache konstruktive Lösung gegeben, mit der ein abgeschlossener dichter Spulenraum zur Spulenabdichtung geschaffen ist, indem ein als Innenpol des Magnetkreises dienendes scheibenförmiges Deckelteil in ein äußeres Magnetkreisbauteil eingesetzt ist, wobei sowohl das Deckelteil als auch das Magnetkreisbauteil mit einem dünnwandigen Hülsenkörper fest verbunden sind. Der Hülsenkörper begrenzt dabei den Spulenraum für die Magnetspule nach innen. Da die Bauteile des elektromagnetischen Kreises wie auch die mit den Magnetkreisbauteilen verbundenen Anschlussteile sehr einfache Geometrien aufweisen und ein kostengünstiges Design aufweisen, ist das Brennstoffeinspritzventil besonders günstig in der Herstellung der Einzelteile und der Montage. Der sehr kurze Magnetkreis arbeitet sehr wirkungsvoll mit geringen Verlusten und weist insofern beste Funktionseigenschaften auf. Die erfindungsgemäße Konstruktion ermöglicht es, ein Brennstoffeinspritzventil mit einer Gesamtlänge von < 30 mm zu fertigen.

Durch die in den Unteransprüchen aufgeführten Maßnahmen sind vorteilhafte Weiterbildungen und Verbesserungen des im Hauptanspruch angegebenen Brennstoffeinspritzventils möglich.

Besonders vorteilhaft ist es, den Hülsenkörper als metallenes nichtmagnetisches Zwischenteil oder als ferritisches Bauteil für eine magnetische Drosselstelle im Magnetkreis auszubilden. Der Hülsenkörper ist im Querschnitt L-förmig. Längenvarianten des erfindungsgemäßen Brennstoffeinspritzventils sind in großer Anzahl sehr einfach herstellbar durch verschieden lange und spezifisch geformte Anschlussstutzen, Ventilsitzträger, Ventilnadeln und Distanzstücke.

### Zeichnung

Ausführungsbeispiele der Erfindung sind in der Zeichnung vereinfacht dargestellt und in der nachfolgenden Beschreibung näher erläutert. Es zeigt Figur 1 ein Brennstoffeinspritzventil in zwei Varianten, von denen die linke Variante die im Bereich des elektromagnetischen Kreises ist.

### Beschreibung der Ausführungsbeispiele

Das in der Figur 1 beispielsweise dargestellte elektromagnetisch betätigbare Ventil in der Form eines Einspritzventils für Brennstoffeinspritzanlagen von gemischverdichtenden, fremdgezündeten Brennkraftmaschinen hat einen elektromagnetischen Kreis mit einer Magnetspule 1, die nicht, wie allgemein bei solchen Einspritzventilen üblich, einen als Brennstoffeinlassstutzen und Innenpol dienenden rohrförmigen Kern umgibt. Vielmehr umgibt die Magnetspule 1 einen dünnwandigen zylindrischen Hülsenkörper 2. Ein Spulenkörper 3 nimmt eine Bewicklung der Magnetspule 1 auf, wobei der Spulenkörper 3 unmittelbar an einer Außenwandung des Hülsenkörpers 2 anliegt. Der Spulenkörper 3 aus Kunststoff geht unmittelbar über in einen nicht näher gezeigten mitangespritzten elektrischen Anschlussstecker 5, über den die elektrische Kontaktierung der Magnetspule 1 erfolgt.

Der Hülsenkörper 2 ist konzentrisch zu einer Ventillängsachse 10 angeordnet, wobei der Hülsenkörper 2 entweder ein metallenes nichtmagnetisches Zwischenteil darstellt, das z.B. aus Edelstahl gefertigt ist, oder als ferritisches Bauteil eine magnetische Drosselstelle im Magnetkreis bildet. Umgeben ist der Spulenkörper 3 mit der Magnetspule 1 von einem äußeren topfförmigen Magnetkreisbauteil 11, das Teil des Ventilgehäuses ist. Mit dem Bauteilboden 12 des Magnetkreisbauteils 11 ist der Hülsenkörper 2 mittels einer ersten Schweißnaht 13 dicht und fest verbunden. Auf der dem Bauteilboden 12 gegenüberliegenden Seite ist in das Magnetkreisbauteil 11 ein Deckelteil 14 eingesetzt, das als Innenpol des Magnetkreises dient. Das Deckelteil 14 ist wiederum mit dem Hülsenkörper 2 mittels einer zweiten Schweißnaht 15 dicht und fest verbunden. Mit dem Deckelteil 14, dem Hülsenkörper 2 und dem äußeren Magnetkreisbauteil 11 ist auf diese Weise ein abgeschlossener dichter Spulenraum geschaffen, der nur im Bereich der elektrischen Kontaktierung der Magnetspule 1 durch eine Ausnehmung 16 im Deckelteil 14 unterbrochen ist.

Erfindungsgemäß (links in Figur 1) besitzt der Hülsenkörper 2 im Querschnitt eine L-Form, bei der vom ansonsten in Umfangsrichtung zylindrischen Verlauf ein Ringkragen 9 abgebogen ist. Entsprechend kann die Schweißnaht 15, 15a (links in Figur 1) an einer waagerechten Stirnfläche 17 des Deckelteils 14 gesetzt werden. In dieser Ausführungsvariante verläuft das Deckelteil 14 als weitgehend flache Scheibe. In einer zweiten bekannten, nicht erfindungsgemäβen, Ausführungsform (rechts in Figur 1) ist das Deckelteil 14 ebenfalls scheibenförmig, aber mit einem zylindrischen Fortsatz 8 ausgebildet, der in den Hülsenkörper 2 hineinragt, wodurch es möglich ist, an einer achsparallelen Umfangsfläche 18 des Fortsatzes 8 des Deckelteils 14 die Schweißnaht 15, 15b anzubringen.

Stromabwärts des Magnetkreisbauteils 11 erstreckt sich erfindungsgemäβ ein dünnwandiges rohrförmiges Anschlussteil, das hier als Ventilsitzträger 19 ausgebildet ist, der fest mit dem Magnetkreisbauteil 11 über eine dritte Schweißnaht 20 verbunden ist. Der Bauteilboden 12 des Magnetkreisbauteils 11 besitzt einen Ringfortsatz 22, der so vom Magnetkreisbauteil 11 absteht, dass die Schweißnaht 20 in diesem Bereich ohne Beeinträchtigungen der Magnetspule 1 oder anderer Bauteile zum Verbinden mit dem Ventilsitzträger 19 angebracht werden kann. In dem Ventilsitzträger 19 ist eine axial bewegbare Ventilnadel 21 angeordnet. Am stromabwärtigen Ende 23 der Ventilnadel 21 ist ein kugelförmiger Ventilschließkörper 24 aus Metall oder Keramik vorgesehen.

Die Betätigung des Einspritzventils erfolgt elektromagnetisch. Zur axialen Bewegung der Ventilnadel 21 und damit zum Öffnen entgegen der Federkraft einer Rückstellfeder 26 bzw. zum Schließen des Einspritzventils dient der elektromagnetische Kreis mit der Magnetspule 1, dem äußeren Magnetkreisbauteil 11, dem Deckelteil 14 und einem Anker 27. Der topfförmige Anker 27 ist z.B. einteilig mit einem Ventilnadelschaft 21a ausgebildet (rechts in Figur 1) oder an einer Stufe 28 des Ventilnadelschaftes 21a eingelegt und dort fest mit diesem verbunden (links in Figur 1). Die Führung des Ankers 27 während seiner Axialbewegung erfolgt entlang der Innenwandung des Hülsenkörpers 2. In das stromabwärts liegende, der Magnetspule 1 abgewandte Ende des Ventilsitzträgers 19 ist ein zylinderförmiger Ventilsitzkörper 29, der einen festen Ventilsitz 30 aufweist, durch Schweißen dicht montiert. Der Ventilsitzkörper 29 ist aus Metall oder Keramik gefertigt und mittels eines Dichtrings 31 abgedichtet.

Der kugelförmige Ventilschließkörper 24 der Ventilnadel 21 wirkt mit dem sich in Strömungsrichtung kegelstumpfförmig verjüngenden Ventilsitz 30 des Ventilsitzkörpers 29 zusammen. An seiner unteren Stirnseite ist der Ventilsitzkörper 29 mit einer beispielsweise flach ausgebildeten Spritzlochscheibe 34 und einer z.B. topfförmig ausgebildeten Haltescheibe 35 fest und dicht durch eine z. B. mittels eines Lasers ausgebildete Schweißnaht verbunden. In der Spritzlochscheibe 34 sind wenigstens eine, beispielsweise vier durch Erodieren oder Stanzen ausgeformte Abspritzöffnungen 39 vorgesehen. Um eine Brennstoffversorgung bis hin zum Ventilsitz 30 zu gewährleisten, sind im Bereich eines Führungsabschnitts im Ventilsitzkörper 29 umfangsmäßig mehrere Durchströmnuten 40 vorgesehen.

Die Anordnung des Deckelteils 14 im äußeren Magnetkreisbauteil 11 und an dem Hülsenkörper 2 ist entscheidend für den Hub der Ventilnadel 21. Dabei ist die eine Endstellung der Ventilnadel 21 bei nicht erregter Magnetspule 1 durch die Anlage des Ventilschließkörpers 24 an dem Ventilsitz 30 des Ventilsitzkörpers 29 festgelegt, während sich die andere Endstellung der Ventilnadel 21 bei erregter Magnetspule 1 durch die Anlage des Ankers 27 am unteren Ende des Deckelteils 14 ergibt, das dort z.B. mit einer Verschleißschutzschicht versehen ist.

Die Montage des Brennstoffeinspritzventils erfolgt im Bereich des Magnetkreises in der folgenden Reihenfolge. Zuerst werden der Hülsenkörper 2 und das Deckelteil 14 über die Schweißnaht 15, 15a, 15b fest miteinander verbunden. Zeitgleich oder danach wird der Spulenkörper 3 mit der Magnetspule 1 in das äußere Magnetkreisbauteil 11 eingebracht. Darauffolgend werden diese beiden Baugruppen miteinander gefügt, bis das Deckelteil 14 richtig positioniert im Magnetkreisbauteil 11 vorliegt. Es erfolgt das feste Verbinden des Hülsenkörpers 2 mit dem Magnetkreisbauteil 11 an dessen Bauteilboden 12 mittels der Schweißnaht 13. Anschließend wird der Ventilsitzträger 19 mit der Schweißnaht 20 am Magnetkreisbauteil 11 befestigt.

Zuströmseitig ist das Deckelteil 14 mit einem dünnwandigen Anschlussstutzen 41 mittels einer vierten Schweißnaht 38 fest verbunden. Der Anschlussstutzen 41 verläuft rohrförmig und kann dabei über Stufen an unterschiedlichen Stellen gezielt bzgl. des Innendurchmessers geformt sein, wie Figur 1 zu entnehmen ist. Variable Längen für die Anschlussstutzen 41 sind einsetzbar. Der Anschlussstutzen 41 greift entweder in eine Nut 36 am Deckelteil 14 ein (links in Figur 1) oder setzt auf einer Schulter 37 bündig mit der inneren Bohrung des Deckelteils 14 auf diesem auf (rechts in Figur 1). In eine konzentrisch zu der Ventillängsachse 10 verlaufende Strömungsbohrung 42 des Anschlussstutzens 41, die der Zufuhr des Brennstoffs in Richtung des Ventilsitzes 30 dient, ist außer der Rückstellfeder 26 ein Einstellelement 43 eingepasst. Das Einstellelement 43 dient zur Einstellung der Federvorspannung der an dem Einstellelement 43 anliegenden Rückstellfeder 26, die sich wiederum mit ihrer gegenüberliegenden Seite am Anker 27 abstützt, wobei auch eine Einstellung der dynamischen Abspritzmenge mit dem Einstellelement 43 erfolgt. Ein Brennstofffilter 44 ist unmittelbar im Einstellelement 43 integriert.

Das erfindungsgemäße Brennstoffeinspritzventil zeichnet sich durch einen besonders kompakten Aufbau im Bereich des Magnetkreises sowie auch in den Bereichen stromaufwärts und stromabwärts des Magnetkreises aus, so dass ein sehr kleines, handliches Einspritzventil entsteht. Der Hülsenkörper 2 besitzt z.B. eine Länge von nur ca. 3,5 mm. Sowohl der Anschlussstutzen 41 als auch der Ventilsitzträger 19 sind als dünnwandige tiefgezogene Bauteile ausgeführt, die das Brennstoffeinspritzventil zuström- und abströmseitig mit umgebogenen Ringkragen 45, 46 begrenzen. Diese Ringkragen 45, 46 bilden jeweils eine Begrenzung einer Ringnut 47, 48, in die jeweils ein Dichtring 49, 50 in Form eines O-Rings zur Abdichtung des Brennstoffeinspritzventils nach außen hin (Fuel Rail, Saugrohr) eingebracht ist.

Die jeweils andere Begrenzung der Ringnuten 47, 48 legen Distanzstücke 52, 53 fest, die umfangsmäßig auf den Anschlussstutzen 41 bzw. den Ventilsitzträger 19 aufgeschoben sind. Die Distanzstücke 52, 53 sind beispielsweise aus Kunststoff geformt und besitzen eine Struktur, die durch kammerartige, nach außen hin reichende Hohlräume hochstabil und dabei aber sehr massearm ist. In Figur 1 sind zwei Varianten des erfindungsgemäßen Brennstoffeinspritzventils dargestellt. Längenvarianten des Brennstoffeinspritzventils sind in großer Anzahl sehr einfach herstellbar durch verschieden lange und spezifisch geformte Anschlussstutzen 41, Ventilsitzträger 19, Ventilnadeln 21 und Distanzstücke 52, 53. Eine Farbkennzeichnung der Brennstoffeinspritzventile ist sehr einfach über entsprechend eingefärbte Distanzstücke 52, 53 möglich. Eine Kunststoffumspritzung des Brennstoffeinspritzventils kann entfallen.

## Patentansprüche

1. Brennstoffeinspritzventil für Brennstoffeinspritzanlagen von Brennkraftmaschinen, mit einer Ventillängsachse (10), mit einem erregbaren Aktuator in Form eines elektromagnetischen Kreises mit einer Magnetspule (1), einem äußeren Magnetkreisbauteil (11) und einem bewegbaren Anker (27) zur Betätigung eines Ventilschließkörpers (24), der mit einem an einem Ventilsitzkörper (29) vorgesehenen Ventilsitz (30) zusammenwirkt,
wobei ein Spulenraum für die Magnetspule (1) von dem äußeren Magnetkreisbauteil (11), einem Deckelteil (14) und nach innen von einem dünnwandigen Hülsenkörper (2) begrenzt ist und wobei das Deckelteil (14) mit dem Hülsenkörper (2) fest verbunden ist, insbesondere mittels einer Schweißnaht (15),
**dadurch gekennzeichnet,**
**dass** der Hülsenkörper (2) im Querschnitt eine L-Form besitzt, bei der vom ansonsten in Umfangsrichtung zylindrischen Verlauf ein Ringkragen (9) abgebogen ist, so dass die Schweißnaht (15, 15a) an einer waagerechten Stirnfläche (17) des Deckelteils (14) gesetzt ist.

2. Brennstoffeinspritzventil nach Anspruch 1,
**dadurch gekennzeichnet,**
**dass** der Hülsenkörper (2) ein metallenes nichtmagnetisches Zwischenteil darstellt oder als ferritisches Bauteil eine magnetische Drosselstelle im Magnetkreis bildet.

3. Brennstoffeinspritzventil nach einem der vorhergehenden Ansprüche,
**dadurch gekennzeichnet,**
**dass** das äußere Magnetkreisbauteil (11) topfförmig ausgebildet ist und einen Bauteilboden (12) besitzt und in diesem Bereich das Magnetkreisbauteil (11) mit dem Hülsenkörper (2) fest verbunden ist, insbesondere mittels einer Schweißnaht (13).

4. Brennstoffeinspritzventil nach einem der vorhergehenden Ansprüche,
**dadurch gekennzeichnet,**
**dass** die Innenwandung des Hülsenkörpers (2) so exakt ausgeformt ist, dass die Führung des Ankers (27) während seiner Axialbewegung entlang dieser Wandung erfolgt.

5. Brennstoffeinspritzventil nach einem der vorhergehenden Ansprüche,
**dadurch gekennzeichnet,**
**dass** das äußere Magnetkreisbauteil (11) mit einem rohrförmigen Anschlussteil, das insbesondere als Ventilsitzträger (19) ausgebildet ist, fest verbunden ist, insbesondere mittels einer Schweißnaht (20).

6. Brennstoffeinspritzventil nach Anspruch 5,
**dadurch gekennzeichnet,**
**dass** der Bauteilboden (12) des Magnetkreisbauteils (11) einen Ringfortsatz (22) besitzt, der so vom Magnetkreisbauteil (11) absteht, dass die Schweißnaht (20) daran angebracht ist.

7. Brennstoffeinspritzventil nach einem der vorhergehenden Ansprüche,
**dadurch gekennzeichnet,**
**dass** ein die Magnetspule (1) einbettender Spulenkörper (3) unmittelbar an einer Außenwandung des Hülsenkörpers (2) anliegt.

8. Brennstoffeinspritzventil nach einem der vorhergehenden Ansprüche,
**dadurch gekennzeichnet,**
**dass** das Brennstoffeinspritzventil eine Gesamtlänge von < 30 mm hat.

## Claims

1. Fuel injection valve for fuel injection systems of internal combustion engines, having a valve longitudinal axis (10), having an excitable actuator in the form of an electromagnetic circuit with a magnet coil (1), an outer magnetic circuit component (11) and a movable actuator (27) for actuating a valve closing body (24) which interacts with a valve seat (30) provided on a valve seat body (29),
wherein a coil chamber for the magnet coil (1) is delimited by the outer magnetic circuit component (11), a cover part (14) and, in the inward direction, by a thin-walled sleeve body (2), and wherein the cover part (14) is fixedly connected to the sleeve body (2), in particular by means of a weld seam (15),
**characterized**
**in that** the sleeve body (2) has an L shape in cross section, in which an annular collar (9) is bent away from the profile which is otherwise cylindrical in the circumferential direction, such that the weld seam (15, 15a) is formed on a horizontal end face (17) of the cover part (14).

2. Fuel injection valve according to Claim 1,
**characterized**
**in that** the sleeve body (2) constitutes a metallic nonmagnetic intermediate part, or, as a ferritic component, forms a magnetic throttle in the magnetic circuit.

3. Fuel injection valve according to one of the preceding claims,
**characterized**
**in that** the outer magnetic circuit component (11) is of pot-shaped form and has a component base (12), and in said region the magnetic circuit component (11) is fixedly connected to the sleeve body (2), in particular by means of a weld seam (13).

4. Fuel injection valve according to one of the preceding claims,
**characterized**
**in that** the inner wall of the sleeve body (2) is formed so precisely that the guidance of the armature (27) during the axial movement thereof takes place along said wall.

5. Fuel injection valve according to one of the preceding claims,
**characterized**
**in that** the outer magnetic circuit component (11) is fixedly connected, in particular by means of a weld seam (20), to a tubular connection part which is formed in particular as a valve seat carrier (19).

6. Fuel injection valve according to Claim 5,
**characterized**
**in that** the component base (12) of the magnetic circuit component (11) has an annular projection (22) which protrudes from the magnetic circuit component (11) in such a way that the weld seam (20) is formed thereon.

7. Fuel injection valve according to one of the preceding claims,
**characterized**
**in that** a coil body (3) in which the magnet coil (1) is embedded bears directly against an outer wall of the sleeve body (2).

8. Fuel injection valve according to one of the preceding claims,
**characterized**
**in that** the fuel injection valve has an overall length of < 30 mm.

## Revendications

1. Soupape d'injection de carburant pour installations d'injection de carburant de moteurs à combustion interne, comprenant un axe longitudinal de soupape (10), un actionneur excitable en forme de circuit électromagnétique avec une bobine magnétique (1), un composant de circuit magnétique extérieur (11) et un induit mobile (27) pour actionner un corps de fermeture de soupape (24) qui coopère avec un siège de soupape (30) prévu sur un corps de siège de soupape (29), un espace de bobine pour la bobine magnétique (1) étant limité par le composant de circuit magnétique extérieur (11), une partie de couvercle (14), et vers l'intérieur par un corps de douille à parois minces (2), et la partie de couvercle (14) étant connectée fixement au corps de douille (2), en particulier au moyen d'un cordon de soudure (15),
**caractérisée en ce que**
le corps de douille (2) possède, en section transversale, une forme en L, dans laquelle, partant d'un contour par ailleurs cylindrique dans la direction périphérique, un collet annulaire (9) est recourbé, de sorte que le cordon de soudure (15, 15a) soit placé contre une surface frontale (17) horizontale de la partie de couvercle (14).

2. Soupape d'injection de carburant selon la revendication 1,
**caractérisée en ce que**
le corps de douille (2) constitue une partie intermédiaire non magnétique en métal, ou forme, en tant que composant ferritique, un point d'étranglement magnétique dans le circuit magnétique.

3. Soupape d'injection de carburant selon l'une quelconque des revendications précédentes,
**caractérisée en ce que**
le composant de circuit magnétique extérieur (11) est réalisé sous forme de pot et possède un fond de composant (12) et le composant de circuit magnétique (11) est connecté dans cette région au corps de douille (2), notamment au moyen d'un cordon de soudure (13).

4. Soupape d'injection de carburant selon l'une quelconque des revendications précédentes,
**caractérisée en ce que**
la paroi interne du corps de douille (2) est formée de manière si exacte que le guidage de l'induit (27) pendant son déplacement axial s'effectue le long de cette paroi.

5. Soupape d'injection de carburant selon l'une quelconque des revendications précédentes,
**caractérisée en ce que**
le composant de circuit magnétique extérieur (11) est connecté à une partie de raccordement tubulaire qui est réalisée notamment sous forme de support de siège de soupape (19), notamment au moyen d'un cordon de soudure (20).

6. Soupape d'injection de carburant selon la revendication 5,
**caractérisée en ce que**
le fond de composant (12) du composant de circuit magnétique (11) possède une saillie annulaire (22) qui fait saillie depuis le composant de circuit magnétique (11) de telle sorte que le cordon de soudure (20) soit appliqué contre elle.

7. Soupape d'injection de carburant selon l'une quelconque des revendications précédentes,
**caractérisée en ce**
**qu'**un corps de bobine (3) enveloppant la bobine magnétique (1) s'applique directement contre une paroi extérieure du corps de douille (2).

8. Soupape d'injection de carburant selon l'une quelconque des revendications précédentes,
**caractérisée en ce que**
la soupape d'injection de carburant a une longueur totale < 30 mm.
